# EUROPÄISCHE PATENTSCHRIFT

(11) **EP 3 464 090 B1**
(45) Veröffentlichungstag und Bekanntmachung des Hinweises auf die Patenterteilung: **24.06.2020**
(21) Anmeldenummer: 17721417.8
(22) Anmeldetag: 10.05.2017
(51) Int. Cl.: B65D 5/74

(54) **AUSGIESSELEMENT FÜR EINE VERBUNDPACKUNG SOWIE VERBUNDPACKUNG MIT EINEM AUSGIESSELEMENT**
POURING ELEMENT FOR A COMPOSITE PACKING AND COMPOSITE PACKAGING WITH A POURING ELEMENT
BEC VERSEUR POUR EMBALLAGE COMPOSITE ET EMBALLAGE COMPOSITE DOTÉ D'UN BEC VERSEUR

(30) Priorität: 31.05.2016 DE 102016110046; 31.05.2016 EP 16020203
(43) Veröffentlichungstag der Anmeldung: 10.04.2019
(73) Patentinhaber: SIG Technology AG, 8212 Neuhausen am Rheinfall (CH)
(72) Erfinder: HAUSER, Philippe, 8450 Andelfingen (CH); RIGLING, Felix, 8505 Dettighofen (CH); WASSUM, Markus, 8263 Buch (CH)
(74) Vertreter: Cohausz & Florack
(86) Internationale Anmeldenummer: PCT/EP2017/061114
(87) Internationale Veröffentlichungsnummer: WO 2017/207227

(56) Entgegenhaltungen:
- WO-A1-2004/000667
- WO-A1-2006/050624
- DE-A1-102013 101 526
- DE-B3-102006 016 113

## Beschreibung

Die Erfindung betrifft ein Ausgießelement für eine Verbundpackung, insbesondere einen Getränkekarton für flüssige Lebensmittel, mit einem einen Befestigungsflansch und einen Ausgießtubus aufweisenden Grundkörper, einem im Ausgießtubus angeordneten und geführten Schneidelement und einer mit dem Grundkörper verbindbaren Verschlusskappe, wobei bei erstmaliger Betätigung das Schneidelement über an der Verschlusskappe ausgeformte erste Antriebsmittel und an der Innenwand des Schneidelements ausgeformte zweite Antriebsmittel antreibbar ist und wobei die Bewegung des Schneidelements unterschiedlichen Steigungen folgt sowie eine Verbundpackung, insbesondere einen Getränkekarton für flüssige Lebensmittel, mit einem zur Aufnahme eines Ausgießelements geeigneten Packungsgiebelpanel.

Im Bereich der Verpackungstechnik gehören Verbundverpackungen seit langem zum gängigen Stand der Technik. So bestehen beispielsweise Getränkekartons aus verschiedenen Packstoffen wie Papier und Kunststoffen, die, vollflächig gefügt und bedruckt, ein Packungslaminat bilden. Der Schichtaufbau kann je nach Anforderungen variieren, so wird beispielsweise für aseptische Füllgüter zusätzlich eine Aluminiumschicht eingelegt, um eine gute Barrierewirkung gegen Gase und Licht zu erzielen. Oft - aber nicht immer - wird das Laminat noch während seiner Herstellung auf Verpackungsgröße zugeschnitten und es werden auf diese Weise sogenannte Packungsmantelrohlinge (Zuschnitte) gebildet. Alternativ wird auch das Packungslaminat als Endlosmaterial (Rollenware) ausgeliefert und erst später zugeschnitten.

Das eigentliche Formen und Befüllen der Verpackung und das Verschließen zu einer Packung geschieht in einer Verpackungsmaschine, die nicht selten in Anlehnung an ihre Hauptfunktionen auch als Form-/Fill-/Seal-Maschine bezeichnet wird. Als Füllgüter kommen vorwiegend flüssige Lebensmittel wie beispielsweise Getränke, Suppen oder Joghurt in Frage. Denkbar sind auch gestockte, pastöse oder stückige Produkte oder dergleichen.

Packungen der genannten Art werden zuweilen auch mit Ausgießelementen versehen. Diese ermöglichen dem Verbraucher neben einem kontrollierten Ausgießen in der Regel auch eine Wiederverschlussmöglichkeit. Nicht selten und vorwiegend bei aseptischer Anwendung ist zudem eine Erstöffnungsfunktion für die Packung vorgesehen. Dabei wird die zuvor gasdicht verschlossene Packung erstmalig aufgetrennt. Dies kann beispielsweise mittels Zug-Ring ("Ring-Pull") oder -Lasche oder auch durch eine Stech- und/oder Schneidvorrichtung geschehen. Solche Stech- und/oder Schneidvorrichtungen sind oft als hülsenartige Schneidelemente (Schneidringe) ausgeführt, die über Antriebsmittel beispielsweise mit der Schraubkappe gekoppelt sind, so dass - mittels der Drehbetätigung der Schraubkappe - die Packung gleichzeitig aufgeschnitten wird.

Die auf die Anmelderin zurückgehende internationale Patentanmeldung WO 2007/113215 A1 zeigt beispielsweise ein dreiteiliges Ausgießelement. Grundkörper, Schraubkappe und Schneidhülse sind zunächst einzeln im Spritzgussverfahren gefertigt und ergeben zusammengesetzt ein funktionsfähiges Ausgießelement, das über einen Befestigungsflansch am Grundkörper mit einer gefüllten, oben beschriebenen Verbundpackung bleibend verbunden werden kann. Wird die Schraubkappe vom Konsumenten das erste Mal betätigt, bewegt sich das Schneidelement in Richtung eines zu öffnenden Bereichs der Verbundpackung und trennt diesen mittels einer eigens dafür vorgesehenen Schneide auf. Der Antrieb des Schneidelements erfolgt dabei über im Innenbereich der Kappe ausgebildete Mitnehmerstege, die auf korrespondierende hakenartige Vorsprünge am Schneidelement wirken und so dieses beim Erstöffnungsvorgang in Rotation versetzen. Diese Mitnehmerstege sind so geschaffen, dass sie durch ihre gebogene konzentrische Stegform verwindungssteif Drehkräfte übertragen können, jedoch beim Wiederverschließen radial nach innen ausweichen können. Eine so eingeleitete Rotationsbewegung wird über ein Außengewinde am Schneidelement und ein Innengewinde am Grundkörper in eine einer Schraubenlinie folgenden Bewegung umgesetzt. Die Gewindepaarung ermöglicht zum einen eine relativ sichere Führung der Bauteile - was stets gewünscht ist - schränkt aber die Kinematik des Schneidelements auf einen konstanten Vorschub ein. Dieser kann nachteilig sein, da es bei Packungen der genannten Art beim Trennvorgang zu einem sogenannten "PE-Ziehen" kommen kann. Dabei reckt sich die Polyethylenfolie in die Länge, ohne sich zu trennen, was in einem schlechten oder gar unvollständigen Öffnungsergebnis endet, so dass sich das Produkt nicht in der geforderten Weise ausgießen lässt.

Um dem Problem abzuhelfen, ist von der Anmelderin eine Lösung, offenbart in der internationalen Patentanmeldung WO 2004/000667 A1, vorgeschlagen worden: eine speziell gestaffelte Kinematik des Schneidelements. Dieses wird zunächst rein axial vorgeschoben und so die Verbundpackung durch ein kombiniertes Stech- und Schneidorgan angestochen. Im Anschluss folgt eine reine Rotation, die das Organ ausschließlich schneiden lässt. Um diese spezielle Kinematik zu ermöglichen, sind Führungsmittel am Grundkörper und am Schneidelement ausgeformt. Für den Antrieb des Schneidelements mittels Drehung der Schraubkappe sind simple Nocken an der Innenwand des Schneideelements ausgeformt, die auf die Zylinderwandsegmente der Schraubkappe wirken. Da stets die Gefahr eines Verkippens und/oder Verkantens des Schneidelements besteht, sind die Führungs- und Antriebsmittel massiv dimensioniert, was einen hohen Materialverbrauch zeitigt.

Eine hinsichtlich Führung und Antrieb des Ausgießelements verbesserte Lösung offenbart die ebenfalls auf die Anmelderin zurückgehende internationale Patentanmeldung WO 2006/050624 A1. Die Antriebsnocken am Schneidelement wurden hier mit einem nagelkopfartigen Fortsatz ergänzt. Ein solcher Fortsatz unterstützt und verbessert die Führung des Schneidelements, da er die Zylinderwandsegmente teilweise hintergreift und so ein Verkippen verhindern hilft. Solche Fortsätze sind in der Fertigung nur aufwändig zu schaffen, da sie relativ viel Material hinter der Einschnürung des Nockens verlangen. Insbesondere ergeben sich schlechtere Fließverläufe für den Kunststoff und relativ hohe Zykluszeiten beim Spritzgießen. Ferner müssen solche Antriebselemente stets stabil dimensioniert sein, damit sichergestellt ist, dass unter keinen Umständen Teile abbrechen und ins Produkt fallen könnten.

Davon ausgehend ist es die Aufgabe der vorliegenden Erfindung, ein Ausgießelement und eine Verbundpackung der eingangs genannten und zuvor näher beschriebenen Art so auszugestalten und weiterzubilden, dass die beschriebenen Nachteile überwunden werden. Insbesondere sollen der Antrieb und die Führung des Schneidelements beim Öffnen der Verbundpackung bei gleichzeitig optimierter Herstellbarkeit verbessert werden.

Gelöst wird diese Aufgabe bei einem Ausgießelement nach dem Oberbegriff von Patentanspruch 1 dadurch, dass die zweiten Antriebsmittel als eine schräg verlaufende und zur Längsrichtung des Schneidelements einen Winkel einschließende Rippe ausgebildet sind, und dass die Stirnseite der Rippe ihren Rippenfuß teilweise überragt und dass die Rippe zwischen der Innenwand des Schneidelements und der Kontaktfläche der Rippe an ihrem antriebsseitigen Rippenfuß einen spitzen Kehlwinkel einschließt. Folgt die Bewegung des Schneidelements unterschiedlichen Steigungen, lässt ein zur Längsrichtung des Schneidelements schräg verlaufendes zweites Antriebsmittel eine verbesserte Drehmomentübertragung von der Verschlusskappe auf das Schneidelement zu. Idealerweise wirkt dabei die Kraft exakt in die Bewegungsrichtung des Schneidelements. Die fortsatzlose Rippe weist eine solide Festigkeit auf. Insbesondere treten keine Kerbspannungen in den Übergangsbereichen zu weiteren Anformungen auf. Nur intakte Teile vermögen die ihnen zugedachten Funktionen (wie z.B. Antriebsfunktion) zu erfüllen. Unter keinen Umständen dürfen zudem Teile abbrechen, die schlimmstenfalls ins verzehrbereite Produkt gelangen könnten. Eine fortsatzlose Rippe ist fertigungstechnisch zudem leichter zu realisieren. Die meist im Spritzgussverfahren hergestellten Teile weisen keine zusätzlichen Verengungen auf, die die Füllung der Kavität hinsichtlich verlängerter Zykluszeiten und/oder lokal qualitativ minderer Materialgüte keineswegs negativ beeinflussen. Mit einer ihren Fuß überragenden Stirnseite der Rippe ist zudem die Führung des Schneidelements unterstützt und verbessert.

Gelöst wird die der Erfindung zugrunde liegende Aufgabe ebenfalls durch eine Verbundpackung, wobei das Packungsgiebelpanel eine lokale Packungsmaterialschwächung aufweist und ein solches Ausgießelement derart positioniert und dauerhaft verbunden ist, dass beim erstmaligen Betätigen des Ausgießelements das Schneidelement in Richtung der Packungsmaterialschwächung bewegbar und diese so durchtrennbar ist, dass die Verbundpackung zur Entleerung bereit ist. Ausgießelement und Verbundpackung sind stets eng aufeinander abzustimmen. So ist eine exakte Positionierung auf einem dafür vorgesehenen Packungsgiebelpanel von entscheidender Wichtigkeit. Zum einen muss das Ausgießelement mit der Verbundpackung verbunden bleiben, zum anderen soll sich das Schneidelement exakt in der dafür geschaffenen Packungsmaterialschwächung eingraben und diese sodann auftrennen. Erst dies ermöglicht eine vollständige Öffnung der Packung, die dann so zur Entleerung bereit ist.

Eine weitere Lehre der Erfindung sieht vor, dass der Winkel α 40° bis 50° einschließt. Mit einem solchen Winkelbereich ist selbst bei unterschiedlichen Steigungen der Schneidelementbewegung ein optimaler Kompromiss gefunden. Dabei muss auf die Vorteile einer Rippe und eines verbesserten Antriebs nicht verzichtet werden.

Eine andere Lehre der Erfindung sieht vor, dass der Winkel β 50° bis 80° einschließt. Versuche haben gezeigt, dass ein solcher Bereich des Kehlwinkels eine austarierte Lösung zwischen Führungs- und Antriebsfunktion bietet. Zum einen unterstützt das Antriebsmittel die Schneidelementführung hinreichend, behindert aber den Antrieb nicht.

In weiterer vorteilhafter Ausführung ist beim ersten Wiederverschließen das Schneidelement über an der Verschlusskappe ausgeformte dritte Antriebsmittel und an dem Schneidelement ausgeformte vierte Antriebsmittel weiter antreibbar. Nach erstmaliger Betätigung des Ausgießelements hat das Schneidelement seine Funktion der Erstöffnung der Verbundpackung erfüllt. Erste und zweite Antriebsmittel sind entkoppelt. Wird nun nach einer ersten Entnahme des Produkts die Verschlusskappe wieder verschlossen, sorgen die dritten Antriebsmittel an der Verschlusskappe und die vierten Antriebsmittel am Schneidelement dafür, dass der Schneidring noch weiter in Richtung der Packung gedrückt wird und dieser in seine Endstellung gebracht wird, so dass sich die Antriebsmittel vollständig entkoppeln.

Bei weiteren zweckmäßigen Ausführungsformen sind die vierten Antriebsmittel als eine schräg verlaufende und zur Längsrichtung einen Winkel γ einschließende zweite Rippe ausgebildet sind, wobei der Winkel γ 5° bis 25° einschließt. Mit einer solchen Ausgestaltung ist eine gute Lösung zur Erfüllung der beschriebenen Funktion gefunden. Insbesondere wird so ein Blockieren der Verschlusskappe verhindert.

In weiteren Ausgestaltungen der Erfindung schließt die zweite Rippe kontaktflächenseitig einen stumpfen Winkel δ ein, der 100° bis 130° aufweist. Ein solcher stumpfer Winkel bietet den Vorteil, dass den dritten Antriebsmitteln der Verschlusskappe die Möglichkeit eines elastischen Ausweichens und "Abgleitens" gegeben ist.

Nach einer besonderen Ausführungsart der Erfindung ist zwischen der ersten Rippe und der zweiten Rippe eine zur Längsrichtung quer stehende dritte Rippe ausgebildet. Eine solche horizontal verlaufende Rippe bietet neben einer zusätzlichen Verstärkung der Antriebsrippen zudem den Vorteil einer ebenen Fläche. Eine solche kann für die Herstellung im Spritzgussverfahren wünschenswert oder nötig sein, da sie als Funktionsfläche als Anspritzpunkt und/oder als Angriffspunkt der Ausstoßstifte zur Entformung des Teils aus dem Spritzgusswerkzeug dienen kann.

Gemäß weiterer Lehren der Erfindung sind die ersten Antriebsmittel als erste Antriebsflanken ausgebildet, die idealerweise kontaktflächenseitig eine derartige Winkelweite aufweisen, dass sie mit Winkel β den Komplementwinkel bilden. Sind die ersten Antriebsmittel als dünnwandige Flanken ausgeführt, lässt sich nicht nur stets wünschenswert Material sparen, sondern erlaubt den Flanken auch eine leichte elastische Verformung. Eine solche Antriebsflanke kann - besonders mit einem kontaktflächenseitigen Komplementwinkel zum Winkel β - einen besonders guten Antrieb und eine zusätzlich unterstützende Führung des Schneidelements bieten. Sind zudem die dritten Antriebsmittel als zweite Antriebsflanke ausgebildet, so lässt sich die Verschlusskappe besonders gut fertigen.

Nach einer besonderen Ausführungsart der Erfindung ist die Packungsmaterialschwächung als überbeschichtetes Loch aufgeführt. Eine solche spezielle Vorbereitung des Packungsmaterials eignet sich speziell zur Öffnung durch ein in Antrieb und Führung optimiertes Ausgießelement, da die Trennung nicht durch das Vollmaterial der Verbundpackung erfolgen muss.

Die Erfindung ist nachfolgend anhand der lediglich ein Ausführungsbeispiel darstellenden Zeichnungen näher erläutert. In der Zeichnung zeigen:
- Fig. 1: eine erfindungsgemäße Verbundpackung mit Ausgießelement in perspektivischer Ansicht von vorn oben,
- Fig. 2: ein erfindungsgemäßes Ausgießelement in perspektivischer Ansicht von oben,
- Fig. 3: den Grundkörper des Ausgießelements aus Fig. 2 in perspektivischer Ansicht von oben,
- Fig. 4: das Schneidelement des Ausgießelements aus Fig. 2 in perspektivischer Ansicht von oben,
- Fig. 5: den Grundkörper mit eingesetztem Schneideelement des Ausgießelements aus Fig. 2 in Draufsicht,
- Fig. 6: ein Antriebsmittel des Schneidelements aus Fig. 4 in Detailansicht und
- Fig. 7: die Verschlusskappe des Ausgießelements aus Fig. 2 in perspektivischer Innenansicht.

Die in Figur 1 dargestellte Ausführungsform einer erfindungsgemäßen Verbundpackung P zeigt diese als einen Getränkekarton. Die Verbundpackung P besteht aus einem Packungsmaterial, das aus einer Abfolge von flächig gefügten Materialien ein Packungslaminat bildet: einer Kartonträgerschicht sind beidseitig Polymerschichten auflaminiert und eine zusätzliche Aluminiumschicht schirmt das Produkt der Verbundpackung P vor unerwünschten Umwelteinflüssen (Licht, Sauerstoff).

Die Verbundpackung P stellt im Kopfbereich ein Packungsgiebelpanel 1 bereit, auf das ein ebenso erfindungsgemäßes Ausgießelement A appliziert und dauerhaft angebracht ist. Bei erstmaligem Betätigen des Ausgießelements A wird ein - hier durch das Ausgießelement A verdeckter - Packungsmaterialschwächungsbereich durchtrennt und so die Verbundpackung P erstmals geöffnet, die so zur Entleerung bereitsteht. Dieser Schwächungsbereich ist im gezeigten und insofern bevorzugten Ausführungsbeispiel als ein überbeschichtetes Loch ausgeführt, das bei der Herstellung gebildet wird: der Kartonträgerschicht ist dabei ein Loch ausgestanzt, so dass nach ihrer Beschichtung eine lokale Schwächung entsteht.

Figur 2 zeigt das erfindungsgemäße Ausgießelement A, dessen im Spritzgussverfahren einzeln gefertigten Teile fertig montiert (zusammengesetzt) sind: ein Grundkörper 2, ein - hier verdecktes - Schneidelement 3 (dargestellt in Figur 4) und eine Verschlusskappe 4. Das nun funktionsbereite Ausgießelement A wird dann über einen Befestigungsflansch 5 auf die Verbundpackung P appliziert und mittels Heißkleber dauerhaft verbunden.

Wird die Verschlusskappe 4 durch den Konsumenten erstmals betätigt, überträgt sich die Abschraubbewegung der Verschlusskappe 4 auf das im Grundkörper 2 geführte Schneidelement 3, das die Verbundpackung P im Bereich der Schwächung auftrennt. Durch die so geschaffene Öffnung lässt sich dann das Produkt ausgießen.

In der Figur 3 ist der Grundkörper 2 dargestellt, der neben dem Befestigungsflansch 5 auch aus einem Ausgießtubus 6 besteht. Im Montage- und Funktionszustand ist das Schneidelement 3 im Ausgießtubus 6 angeordnet und über an der Innenwand des Ausgießtubus ausgeformten ersten Führungsmitteln 7 und damit korrespondierenden, am Schneidelement 3 ausgeformten zweiten Führungsmitteln 8 (siehe Figur 4) zwangsgeführt. Die ersten Führungsmittel 7 sind durch einen umlaufenden Steg 9 gebildet.

Figur 4 zeigt das Schneidelement 3 als Einzelteil. Die erwähnten zweiten Führungsmittel 8 sind als über den Umfang angeordnete, an der Außenwand des Schneidelements 3 angeformte Nockenpaare 10 realisiert. Die Nockenpaare 10 schließen den Steg 9 ein und bilden so eine Zwangsführung des Schneidelements 3 im Ausgießtubus 6 des Grundkörpers 2. Bei erstmaligem Gebrauch bewegt sich dann das Schneidelement 3 entsprechend seiner Führung in Richtung des überbeschichteten Lochs der Verbundpackung P, durchsticht und/oder durchschneidet dieses sodann durch am Schneidelement 3 endständig ausgebildete Trennorgane 11. Der Antrieb des Schneidelements 3 erfolgt durch an der Verschlusskappe 4 ausgebildete erste Antriebsmittel 12 (siehe Figur 7), die auf an der Innenwand des Schneidelements 3 ausgebildete Rippen 14 als zweite Antriebsmittel 13 wirken und so das Schneidelement 3 in die bereits beschriebene Bewegung versetzen.

In Figur 5 ist das in den Ausgießtubus 6 vom Grundkörper 2 montierte Schneidelement 3 in Ausgangsstellung dargestellt. Die Draufsicht zeigt den im Fußbereich einer Rippe 14 eingeschlossenen Kehlwinkel β. Die Stirnseite 15 der Rippe 14 überragt deren Fuß antriebsseitig, so dass Kehlwinkel β ein spitzer Winkel ist. Dieser spitze Kehlwinkel β unterstützt die Führung des Schneidelements 3.

Die Figur 6 zeigt eine der Rippen 14 im Detail, die zur Längsrichtung des Schneidelements 3 einen Winkel α einschließt. Dies ermöglicht eine verbesserte Drehmomentübertragung von Verschlusskappe 4 auf das Schneidelement 3, dessen Zwangsführung im Ausgießtubus 6 des Grundkörpers 2 das Schneidelement 3 auf eine Bewegungsbahn mit unterschiedlichen Steigungen zwingt. Im gezeigten und insofern bevorzugten Ausführungsbeispiel sind an der Verschlusskappe 4 ausgeformte dritte Antriebsmittel 16 (siehe Figur 7) und am Schneidelement 3 ausgeformte vierte Antriebsmittel 17 ausgebildet. Diese treten beim Wiederverschluss der Verschlusskappe 4 in Wirkkontakt und bringen das Schneidelement 3 in seine Endstellung. Die vierten Antriebsmittel 17 sind als zweite Rippen 18 gebildet und verlaufen zur Längsrichtung des Schneidelements 3 um einen Winkel γ schräggestellt und sind ferner um den stumpfen Winkel δ (in Figur 5 eingezeichnet) geschrägt, womit auch dieser Antriebsteil optimiert ist. Eine dritte Rippe 19 bildet ein Ergänzungsstück zwischen Rippe 14 und zweiter Rippe 18 und verbindet diese einstückig.

In Figur 7 ist schließlich die Verschlusskappe 4 dargestellt. An deren Innenseite ragen die ersten Antriebsmittel 12 als erste Antriebsflanken 20 vom Deckel in den Innenraum der Verschlusskappe 4. Die ersten Antriebsflanken 20 sind im Ausführungsbeispiel relativ dünnwandig beschaffen und weisen kontaktflächenseitig den Komplementwinkel zum Kehlwinkel β auf. Mit den ersten Antriebsflanken 19 sind einstückig zweite Antriebsflanken 21 als dritte Antriebsmittel 16 verbunden. Somit ist die Verschlusskappe 4 mit dem Schneidelement 3 für die einzelnen Bewegungen als Antrieb gekoppelt und die gewünschte Kraft- und Drehmomentübertragung kann solid geführt stattfinden.

## Patentansprüche

1. Ausgießelement (A) für eine Verbundpackung (P), insbesondere einen Getränkekarton für flüssige Lebensmittel, mit einem einen Befestigungsflansch (5) und einen Ausgießtubus (6) aufweisenden Grundkörper (2), einem im Ausgießtubus (6) angeordneten und geführten Schneidelement (3) und einer mit dem Grundkörper (2) verbindbaren Verschlusskappe (4), wobei bei erstmaliger Betätigung das Schneidelement (3) über an der Verschlusskappe (4) ausgeformte erste Antriebsmittel (12) und an der Innenwand des Schneidelements (3) ausgeformte zweite Antriebsmittel (13) antreibbar ist und wobei die Bewegung des Schneidelements (3) unterschiedlichen Steigungen folgt,
**dadurch gekennzeichnet, dass**
die zweiten Antriebsmittel (13) als eine schräg verlaufende und zur Längsrichtung des Schneidelements (3) einen Winkel (α) einschließende Rippe (14) ausgebildet sind, dass die Stirnseite (15) der Rippe (14) ihren Rippenfuß teilweise überragt und dass die Rippe (14) zwischen der Innenwand des Schneidelements (3) und der Kontaktfläche der Rippe (14) an ihrem antriebsseitigen Rippenfuß einen spitzen Kehlwinkel (β) einschließt.

2. Ausgießelement (A) nach Anspruch 1,
**dadurch gekennzeichnet, dass**
der Winkel (α) 40° bis 50° einschließt.

3. Ausgießelement (A) nach Anspruch 1 oder 2,
**dadurch gekennzeichnet, dass**
der Winkel (β) 50° bis 80° einschließt.

4. Ausgießelement (A) nach einem der Ansprüche 1 bis 3,
**dadurch gekennzeichnet, dass**
beim ersten Wiederverschließen das Schneidelement (3) über an der Verschlusskappe (4) ausgeformte dritte Antriebsmittel (16) und an dem Schneidelement (3) ausgeformte vierte Antriebsmittel (17) weiter antreibbar ist.

5. Ausgießelement (A) nach Anspruch 4,
**dadurch gekennzeichnet, dass**
die vierten Antriebsmittel (17) als eine schräg verlaufende und zur Längsrichtung einen Winkel (γ) einschließende zweite Rippe (18) ausgebildet sind.

6. Ausgießelement (A) nach Anspruch 5,
**dadurch gekennzeichnet, dass**
der Winkel (γ) 5° bis 25° einschließt.

7. Ausgießelement (A) nach Anspruch 5 oder 6,
**dadurch gekennzeichnet, dass**
die zweite Rippe (18) kontaktflächenseitig einen stumpfen Winkel (δ) einschließt.

8. Ausgießelement (A) nach Anspruch 7,
**dadurch gekennzeichnet, dass**
der Winkel (δ) 100° bis 130° einschließt.

9. Ausgießelement (A) nach einem der Ansprüche 5 bis 8,
**dadurch gekennzeichnet, dass**
zwischen der ersten Rippe (14) und der zweiten Rippe (18) eine zur Längsrichtung quer stehende dritte Rippe (19) ausgebildet ist.

10. Ausgießelement (A) nach einem der Ansprüche 1 bis 9,
**dadurch gekennzeichnet, dass**
die ersten Antriebsmittel (12) als erste Antriebsflanken (20) ausgebildet sind.

11. Ausgießelement (A) nach Anspruch 10,
**dadurch gekennzeichnet, dass**
die ersten Antriebsflanken (20) kontaktflächenseitig eine derartige Winkelweite aufweisen, dass sie mit Winkel (β) den Komplementwinkel bilden.

12. Ausgießelement (A) nach einem der Ansprüche 4 bis 11,
**dadurch gekennzeichnet, dass**
die dritten Antriebsmittel (16) als zweite Antriebsflanke (21) ausgebildet sind.

13. Verbundpackung (P), insbesondere einen Getränkekarton für flüssige Lebensmittel, mit einem zur Aufnahme eines Ausgießelements (A) geeigneten Packungsgiebelpanel (1), wobei das Packungsgiebelpanel (1) eine lokale Packungsmaterialschwächung aufweist und ein Ausgießelement (A) nach einem der Ansprüche 1 bis 12 derart positioniert und dauerhaft verbunden ist, dass beim erstmaligen Betätigen des Ausgießelements (A) das Schneidelement (3) in Richtung der Packungsmaterialschwächung bewegbar und diese so durchtrennbar ist, so dass die Verbundpackung (P) zur Entleerung bereit ist.

14. Verbundpackung (P) nach Anspruch 13,
**dadurch gekennzeichnet, dass**
die Packungsmaterialschwächung als überbeschichtetes Loch ausgeführt ist.

## Claims

1. Pouring element (A) for a composite packaging (P), in particular for a beverage carton for liquid foodstuffs, comprising a basic body (2) having a fastening flange (5) and a pouring tube (6), a cutting element (3) which is arranged and guided in the pouring tube (6) and a closure cap (4) which can be joined to the basic body (2), wherein during actuation for the first time, the cutting element (3) can be driven by first drive means (12) formed on the closure cap (4) and by second drive means (13) formed on the inner wall of the cutting element (3) and wherein the movement of the cutting element (3) follows different gradients,
**characterised in that**
the second drive means (13) is configured as a rib (14) extending obliquely to and thus includes an angle (α) with the longitudinal direction of the cutting element (3), **in that** the end face (15) of the rib (14) projects partly above its rib foot and **in that** the rib (14) includes an acute valley angle (β) between the inner wall of the cutting element (3) and the contact area of the rib (14) on its drive-side rib foot.

2. Pouring element (A) according to claim 1,
**characterised in that**
the angle (α) includes 40° to 50°.

3. Pouring element (A) according to claim 1 or 2,
**characterised in that**
the angle (β) includes 50° to 80°.

4. Pouring element (A) according to any of claims 1 to 3,
**characterised in that**
during the first reclosing procedure, the cutting element (3) can be driven further by third drive means (16) formed on the closure cap (4) and by fourth drive means (17) formed on the cutting element (3).

5. Pouring element (A) according to claim 4,
**characterised in that**
the fourth drive means (17) is configured as a second rib (18) which runs obliquely to and thus includes an angle (γ) with the longitudinal direction of the cutting element (3).

6. Pouring element (A) according to claim 5,
**characterised in that**
the angle (γ) includes 5° to 25°.

7. Pouring element (A) according to claim 5 or 6,
**characterised in that**
the second rib (18) on its contact surface side rib foot includes an obtuse angle (δ).

8. Pouring element (A) according to claim 7,
**characterised in that**
the angle (δ) includes 100° to 130°.

9. Pouring element (A) according to any of claims 5 to 8,
**characterised in that**
a third rib (19) which stands transversely to the longitudinal direction is formed between the first rib (14) and the second rib (18).

10. Pouring element (A) according to any of claims 1 to 9,
**characterised in that**
the first drive means (12) is configured as drive flanks (20).

11. Pouring element (A) according to claim 10,
**characterised in that**
the first drive flanks (20) have an angular width on the contact surface side such that they form with angle (β) the complementary angle.

12. Pouring element (A) according to any of claims 4 to 11,
**characterised in that**
the third drive means (16) is formed as second drive flanks (21).

13. Composite packaging (P), in particular a beverage carton for liquid foodstuffs, having a pack gable-top panel (1) suitable for receiving a pouring element (A), wherein the pack gable-top panel (1) has a local weakening in the pack material and a pouring element (A) according to any of claims 1 to 12 is positioned and joined permanently such that when the pouring element (A) is actuated for the first time, the cutting element (3) is movable in the direction of the pack material weakening and said weakening can be severed so that the composite packaging (P) is ready to be emptied.

14. Composite packaging (P) according to claim 13,
**characterised in that**
the weakening in the pack material is formed as a prelaminated hole.

## Revendications

1. Bec verseur (A) pour un emballage composite (P), en particulier pour une brique alimentaire en carton pour des boissons, conçue pour des produits alimentaires liquides, ledit emballage composite comprenant un corps de base (2) présentant une bride de fixation (5) et un tube verseur (6), comprenant un élément de coupe (3) disposé et guidé dans le tube verseur (6), et un bouchon de fermeture (4) pouvant être combiné avec le corps de base (2), où, lors d'une première activation, l'élément de coupe (3) peut être actionné par des premiers moyens d'entraînement (12) formés sur le bouchon de fermeture (4) et actionné par des deuxièmes moyens d'entraînement (13) formés sur la paroi intérieure de l'élément de coupe (3), et où le mouvement de l'élément de coupe (3) suit différentes inclinaisons,
**caractérisé**
**en ce que** les deuxièmes moyens d'entraînement (13) sont configurés comme une nervure (14) s'étendant de façon inclinée et formant un angle (α) par rapport à la direction longitudinale de l'élément de coupe (3), **en ce que** la face frontale (15) de la nervure (14) est partiellement en saillie par rapport à la base de sa nervure, et **en ce que** la nervure (14) forme un angle à gorge aigu (β) entre la paroi intérieure de l'élément de coupe (3) et la surface de contact de la nervure (14), au niveau de la base de sa nervure côté entraînement.

2. Bec verseur (A) selon la revendication 1,
**caractérisé**
**en ce que** l'angle (α) est compris entre 40° et 50°.

3. Bec verseur (A) selon la revendication 1 ou 2,
**caractérisé**
**en ce que** l'angle (β) est compris entre 50° et 80°.

4. Bec verseur (A) selon l'une quelconque des revendications 1 à 3, **caractérisé**
**en ce que**, lors de la première refermeture, l'élément de coupe (3) peut être actionné, par la suite, par des troisièmes moyens d'entraînement (16) formés sur le bouchon de fermeture (4) et par des quatrièmes moyens d'entraînement (17) formés sur l'élément de coupe (3).

5. Bec verseur (A) selon la revendication 4,
**caractérisé**
**en ce que** les quatrièmes moyens d'entraînement (17) sont configurés comme une deuxième nervure (18) s'étendant de façon inclinée et formant un angle (γ) par rapport à la direction longitudinale.

6. Bec verseur (A) selon la revendication 5,
**caractérisé**
**en ce que** l'angle (γ) est compris entre 5° et 25°.

7. Bec verseur (A) selon la revendication 5 ou 6,
**caractérisé**
**en ce que** la deuxième nervure (18), du côté de la surface de contact, forme un angle obtus (δ).

8. Bec verseur (A) selon la revendication 7,
**caractérisé**
**en ce que** l'angle (δ) est compris entre 100° et 130°.

9. Bec verseur (A) selon l'une quelconque des revendications 5 à 8,
**caractérisé**
**en ce qu'**une troisième nervure (19) placée transversalement par rapport à la direction longitudinale est configurée entre la première nervure (14) et la deuxième nervure (18).

10. Bec verseur (A) selon l'une quelconque des revendications 1 à 9,
**caractérisé**
**en ce que** les premiers moyens d'entraînement (12) sont configurés comme des premiers flancs d'entraînement (20).

11. Bec verseur (A) selon la revendication 10,
**caractérisé**
**en ce que** les premiers flancs d'entraînement (20), du côté de la surface de contact, présentent une amplitude angulaire telle, qu'ils forment, avec l'angle (β), l'angle complémentaire.

12. Bec verseur (A) selon l'une quelconque des revendications 4 à 11,
**caractérisé**
**en ce que** les troisièmes moyens d'entraînement (16) sont configurés comme des deuxièmes flancs d'entraînement (21).

13. Emballage composite (P), en particulier une brique alimentaire en carton pour des boissons, conçue pour des produits alimentaires liquides, ledit emballage composite comprenant un panneau formant pignon d'emballage (1) approprié pour loger un bec verseur (A), où le panneau formant pignon d'emballage (1) présente une zone d'affaiblissement local du matériau d'emballage, et un bec verseur (A) selon l'une quelconque des revendications 1 à 12 est positionné et combiné de façon permanente, si bien que, lors de la première activation du bec verseur (A), l'élément de coupe (3) peut être déplacé en direction de la zone d'affaiblissement du matériau d'emballage et ladite zone peut être sectionnée, de sorte que l'emballage composite (P) est prêt à être vidé.

14. Emballage composite (P) selon la revendication 13,
**caractérisé**
**en ce que** la zone d'affaiblissement du matériau d'emballage est réalisée comme un trou recouvert par une surcouche.
